# DEMANDE DE BREVET EUROPEEN

(11) **EP 0 878 404 A1**
(43) Date de publication de la demande: **18.11.1998**
(21) Numéro de dépôt: 98400984.5
(22) Date de dépôt: 14.04.1998
(51) Int. Cl.: B65D 6/26

(54) **Dispositif pour assembler les éléments de caisses démontables**

(30) Priorité: 16.04.1997 FR 9704669
(71) Demandeur: Caisserie des Caduels S.A., 45530 Vitry aux Loges (FR)
(72) Inventeur: Cantaloube, Gerard, 45530 Vitry Aux Loges (FR)

(57) **Abrégé**

Dispositif pour assembler les éléments de caisses démontables.

Ce dispositif comprend trois éléments :
- Une tige cylindrique (1) usinée en forme de poignée (4) dans sa partie supérieure, en demi-anneaux (5) sur sa longueur avec deux ergots (7) dans sa partie inférieure.
- Des crochets (2) de forme et quantité adaptées aux demi-anneaux (5).
- Une plaque (3) percée permettant le passage de la tige (1) et des ergots (7).

Cet ensemble est fixé à l'intérieur de la caisse, sur chaque angle vertical, maintenu par des tasseaux en bois rainurés ou des goussets métalliques renforcant le tout.

L'utilisateur positionne les panneaux sur le pourtour du socle. En tournant les poignées il bloque simultanément les demi-anneaux (5) dans les crochets (2) et les ergots(7) sous les plaque (3) insérées dans le socle.

Ce dispositif selon l'invention permet d'assembler les panneaux et le socle d'une caisse démontable, mais peut être adapté à toute autre fabrication ayant besoin d'un montage ou démontage rapide.

## Description

La présente invention concerne un dispositif pour assembler rapidement les éléments de caisses démontables.

L'assemblage des caisses démontables se fait traditionnellement par grenouillères dont la fermeture est relativement longue. De plus, ces ferrures placées à l'extérieur risquent d'être arrachées lors des manutentions. D'autres caisses sont assemblées au moyen de charnières, mais les quatre cotés solidaires ne permettent pas toujours un positionnement aisé du matériel à l'intérieur de celles-ci.

Le dispositif selon l'invention permet de remédier à ces inconvénients. Il comporte selon une première caractéristique, une tige cylindrique usinée de manière à former une poignée dans sa partie supérieure, des demi-anneaux sur sa longueur, et deux ergots dans sa partie inférieure.
Il comprend également des crochets adaptés au demi-anneaux, et une plaque percée permettant le passage de la tige et des ergots.
Ce dispositif est placé verticalement à l'intérieur des caisses, aux quatre angles constitués par les panneaux de cotés. Il est maintenu par des tasseaux en bois ou des goussets métalliques qui renforcent l'ensemble.
Lors du montage, l'utilisateur positionne un à un les cotés de la caisse sur le pourtour du socle en introduisant les extrémités des tiges qui dépassent des panneaux dans les perçages prévus à cet effet.
En tournant les poignées d'un quart de tour, il bloque simultanément les demi-anneaux dans les crochets fixés sur les panneaux adjacents et les ergots sous les plaques insérées dans les angles du socle au niveau des perçages.
Le verrouillage de l'ensemble est assuré par le clipsage de chaque poignée dans un crochet.
La caisse démontable ainsi constituée comporte un socle solidaire et des fixations intérieures solides, d'utilisation simple et rapide.

Selon des modes particuliers de réalisation :
- la tige peut être de longueur et de forme variables.

Les dessins annexés illustrent l'invention :
La figure 1 représente le dispositif de l'invention.
La figure 2 représente le dispositif placé dans un angle vertical de caisse.

En référence à ces dessins, le dispositif comporte une tige (1), maintenue dans chaque angle intérieur de la caisse par des tasseaux en bois rainurés (6) et fixés horizontalement sur les panneaux (8) de façon à servir de guides.
L'extrémité supérieure de cette tige, formée en poignée (4), permet de positionner sa partie pliée en demi-anneaux (5) dans les crochets (2) fixés sur chaque panneau adjacent. Cette tige comporte également dans sa partie inférieure des ergots (7), qui vont simultanément se bloquer sous la plaque percée (3) insérée dans le socle (9).

Selon une variante non illustrée, la tige peut être maintenue par des goussets métalliques.

A titre d'exemple non limitatif, la tige aura un diamètre de 0.5 cm.

Le dispositif selon l'invention permet d'assembler entre eux les cotés et le socle de caisses démontables, mais il peut également être adapté à d'autres fabrications demandant un montage ou démontage rapide.

## Revendications

1. Dispositif pour assembler les éléments de caisses démontables, caractérisé en ce qu'il comporte trois parties :
- Une tige cylindrique (1) de diamètre et longueur variables, formée de manière à constituer une poignée (4) dans sa partie supérieure, des demi-anneaux (5) sur sa longueur et des ergots (7) dans sa partie inférieure.
- Des crochets (2) de forme et quantité adaptées aux demi-anneaux (5).
- Une plaque percée (3) permettant le passage de la tige (1) et des ergots (7).

2. Dispositif selon la revendication 1, caractérisé en ce que la tige (1) est maintenue à l'intérieur de chaque angle de la caisse par des tasseaux en bois rainurés (6), ou des goussets métalliques.

3. Dispositif selon la revendication 1, caractérisé en ce que les crochets (2) sont fixés à l'intérieur de la caisse sur les panneaux adjacents.

4. Dispositif selon la revendication 1, caractérisé en ce que la plaque percée (3), sous laquelle se bloquent les ergots (7), est insérée dans chaque angle du socle (9).

5. Dispositif selon l'une des quelconque des revendications précédentes, caractérisé en ce que la poignée (4) permet en la tournant de bloquer les demi-anneaux (5) dans les crochets (2) et simultanément les ergots (7) sous la plaque (3).

6. Dispositif selon l'une quelconque des revendications précédentes, caractérisée en ce que la poignée (4) après assemblage, se trouve immobilisée par un crochet (2).
